# EUROPÄISCHE PATENTSCHRIFT

(11) **EP 1 761 661 B1**
(45) Veröffentlichungstag und Bekanntmachung des Hinweises auf die Patenterteilung: **11.08.2010**
(21) Anmeldenummer: 05753214.5
(22) Anmeldetag: 09.06.2005
(51) Int. Cl.: C25F 7/00, C25F 3/00, C25D 17/16

(54) **VORRICHTUNG UND VERFAHREN ZUR ELEKTROCHEMISCHEN OBERFLÄCHENBEHANDLUNG**
ELECTROCHEMICAL SURFACE TREATMENT DEVICE AND METHOD
DISPOSITIF ET PROCEDE DE TRAITEMENT DE SURFACE ELECTROCHIMIQUE

(30) Priorität: 29.06.2004 DE 102004031422
(43) Veröffentlichungstag der Anmeldung: 14.03.2007
(73) Patentinhaber: POLIGRAT GMBH, 81829 München (DE)
(72) Erfinder: PIESSLINGER-SCHWEIGER, Siegfried, 85591 Vaterstetten (DE)
(74) Vertreter: Beyer, Andreas
(86) Internationale Anmeldenummer: PCT/EP2005/006203
(87) Internationale Veröffentlichungsnummer: WO 2006/000301

(56) Entgegenhaltungen:
- DE-A1- 19 513 504
- FR-A- 2 377 461
- GB-A- 1 376 813
- US-A- 2 645 611
- US-A- 4 474 660
- US-A1- 2002 179 432

## Beschreibung

Die Erfindung betrifft eine Vorrichtung zur elektrochemischen Oberflächenbehandlung von Metallteilen in einem Elektrolytbad gemäß dem Oberbegriff des Patentanspruchs 1 sowie ein Verfahren zur elektrochemischen Oberflächenbehandlung von Metallteilen in einem Elektrolytbad.

Elektrochemisches Beizen und Polieren ist ein bekanntes Verfahren zur elektrochemischen Oberflächenbehandlung von Metallgegenständen. Der zu bearbeitende Metallgegenstand wird elektrisch kontaktiert, in einen geeigneten Elektrolyten getaucht und als Anode in einem Gleichstromkreis bestromt. Dabei wird von der Oberfläche des Gegenstands Metall abgetragen und man erhält eine Oberfläche mit bestimmten gewünschten Eigenschaften. Größere Metallgegenstände werden üblicherweise zur Halterung und Kontaktierung auf sogenannte Kontaktgestelle geklemmt oder in aufgehängter Anordnung bearbeitet.

Zur Bearbeitung vieler kleiner Metallteile ist das soeben beschriebene Vorgehen jedoch ungeeignet, weil eine Einzelaufnahme der zu bearbeitenden Kleinteile unwirtschaftlich wäre. Massenkleinteile werden deshalb lose als Schüttgut in Trommeln oder Glocken bearbeitet. Dazu wird jeweils eine bestimmte Menge von zu bearbeitenden Metallkleinteilen, eine sogenannte Charge, in eine Trommel eingefüllt und die Trommel wird dann in das Elektrolytbad eingetaucht. Der Mantel der Trommel ist aus einem meist perforierten leitfähigen Metall, üblicherweise Titan, gefertigt. Er ist während des Bearbeitungsprozesses als Anode im Prozessstromkreis geschaltet und leitet den Strom durch Berührungskontakt an die zu behandelnden Teile weiter. Die zum Schließen des Prozessstromkreises notwendigen Kathoden sind dabei sowohl außerhalb der Trommel und in deren Zentrum angeordnet (siehe hierzu Figur 1).

Aufgrund des Faraday-Effekts wirkt der elektrochemische Oberflächenbehandlungsprozess allerdings nur an der Oberfläche der Schüttung und dringt kaum in die Schüttung ein, weshalb nur die sich jeweils an der Oberfläche der Schüttung befindenden Metallteile bearbeitet werden. Eine gleichmäßige Bearbeitung aller in der Trommel befindlichen Metallteile setzt daher eine gleichmäßige Umwälzung der Schüttung voraus. Die Trommel oder Glocke wird hierzu während der Bearbeitungsdauer um ihre Achse gedreht. Nach und nach gelangen damit periodisch alle Teile an die Oberfläche und werden dort bearbeitet. Die Einstellung des zur Bearbeitung einer Charge notwendigen Stroms muss so erfolgen, dass die sich jeweils im Bereich der Oberfläche des Schüttvolumens befindenden Teile korrekt mit Strom beaufschlagt werden. Da die Anzahl dieser Teile nur einen Bruchteil X der gesamten Charge bildet, muss folglich zur Behandlung dieser gesamten Charge die Behandlungszeit um das X-fache der Zeit zur Behandlung eines einzelnen Teils verlängert werden. Aus dem beschriebenen Phänomen folgt auch, dass größere Chargen keine wesentliche Erhöhung des Stroms erlauben, sondern dass sich nur die Behandlungszeit entsprechend verlängert.

Bei dem beschriebenen Prozess erfolgt der anodische Kontakt der in der Trommel befindlichen Schüttung (Charge) aus Metallteilen durch diejenigen Teile, die die Innenseite des Trommelmantels berühren. Diese Teile leiten den Strom durch die gesamte Schüttung an die sich an der Oberfläche der Schüttung befindenden Teile weiter. Diese wiederum werden nur durch ihr Eigengewicht kontaktiert. Ist das Gewicht eines einzelnen Metallteils sehr niedrig, beispielsweise aufgrund einer geringen Wanddicke des Teils, erfolgt unter Umständen kein ausreichend intensiver Kontakt, um den Strom ordnungsgemäß in das Teil einzuspeisen. Die Folge davon sind entweder ungleichmäßig bearbeitete Teile oder lokale Brandstellen an den Teileoberflächen aufgrund einer Überhitzung der Kontaktstellen. Teile mit sehr geringem Gewicht im Verhältnis zur Größe eignen sich daher nur schlecht zur Bearbeitung in herkömmlichen elektrochemischen Oberflächenbehandlungsvorrichtungen.

Teile, die sich während der Bearbeitung ineinander stecken können oder sich verhängen und einen zusammenhängenden Knäuel bilden können (auch als "verigeln" bezeichnet), eignen sich ebenfalls nicht zur Bearbeitung in herkömmlichen elektrochemischen Oberflächenbehandlungsvorrichtungen, da sich die einzelnen Teile während der Bearbeitung gegenseitig teilweise abdecken und so eine gleichmäßige Bearbeitung der Teile verhindert ist.

Der Erfindung liegt deshalb die Aufgabe zugrunde, eine Vorrichtung und ein Verfahren zur elektrochemischen Oberflächenbehandlung von Metallteilen in einem Elektrolytbad bereitzustellen, mit der bzw. mit dem alle Teile einer Charge unabhängig von der Chargengröße weitgehend gleichzeitig bearbeitet werden können, so dass bei größeren Chargen nur der Strom entsprechend erhöht werden muss, die Behandlungszeit der gesamten Charge jedoch weiterhin der Zeit entspricht, die zur Bearbeitung eines Einzelteils erforderlich ist. Ferner sollen auch die Oberflächen solcher Teile mit hoher Gleichmäßigkeit und Genauigkeit bearbeitbar sein, die sich ineinander stecken können, die zum Verigeln neigen oder die ein sehr geringes Eigengewicht aufweisen.

Ausgehend von einer eingangs beschriebenen, bekannten Vorrichtung zur elektrochemischen Oberflächenbehandlung von Metallteilen in einem Elektrolytbad ist diese Aufgabe erfindungsgemäß dadurch gelöst, dass die Seitenwände der Trommel als Anode dienen, dass die Seitenwände zusammen mit dem Mantel einen spaltförmigen Arbeitsraum mit einer Spaltbreite begrenzen, die durch den Abstand zwischen den Seitenwänden definiert ist, und dass die Spaltbreite in Abhängigkeit der Größe und/oder der Geometrie der zu behandelnden Metallteile so gewählt ist, dass während der elektrochemischen Oberflächenbehandlung der Metallteile alle im Arbeitsraum befindlichen Metallteile im Wesentlichen gleichermaßen mit Strom beaufschlagt werden.

Im Unterschied zu herkömmlichen Vorrichtungen dient also nicht der Trommelmantel, sondern es dienen die Seitenwände der Trommel als Anode und der Arbeitsraum ist spaltförmig, d.h. seine Höhe (Erstreckung in Axialrichtung der Trommel) ist sehr viel geringer als seine Breite. Auf diese Weise, d.h. durch die im Verhältnis zum Schüttungsvolumen große Kontaktfläche der beiden Seitenwände der Trommel und durch die geringe, den Faraday-Effekt vermeidende Höhe des Arbeitsraumes wird die gesamte sich im Arbeitsraum befindende Schüttung aus Metallteilen vollständig und durchgehend mit Strom beaufschlagt, d.h. es befinden sich im Inneren der Schüttung keine Bereiche, die nicht ebenfalls bearbeitet werden. Die zur Behandlung der gesamten Charge erforderliche Zeit entspricht somit weitgehend der Zeit, die zur Behandlung eines Einzelteils erforderlich wäre. Das Gewicht der Schüttung drückt die Metallteile im Arbeitsraum gegen die Seitenwände und sorgt so für eine zuverlässige Kontaktierung mit der Anode. Ist der Arbeitsraum annähernd vollständig mit Teilen gefüllt, können mit der erfindungsgemäßen Vorrichtung auch sehr leichte Teile bearbeitet werden.

Eine Bewegung der Teile während der Behandlung ist bei der erfindungsgemäßen Vorrichtung nur in geringem Maße notwendig, damit sich über die Behandlungszeit die Kontaktstellen verändern und so vermieden wird, dass diese nach dem Behandlungsvorgang sichtbar sind. Es reicht beispielsweise aus, die Trommel während der Behandlung langsam zu drehen. Weil bei der erfindungsgemäßen Vorrichtung bereits eine geringe Bewegung der Teile während ihrer Behandlung dazu ausreicht, Kontaktstellen immer wieder neu zu bilden und die Bewegung nicht wie beim Stand der Technik so ausgeprägt sein muss, dass immer neue Teile an die Oberfläche der Schüttung gelangen, können mit der erfindungsgemäßen Vorrichtung auch Teile behandelt werden, die normalerweise zum Verigeln und Verklumpen neigen.

Die in der erfindungsgemäßen Vorrichtung zum Einsatz kommende Trommel kann beispielsweise die Gestalt eines Kreiszylinders haben. Statt einem kreisförmigen Querschnitt kann die Trommel aber ebenso einen rechteckigen, quadratischen, dreieckigen oder auch vieleckigen Querschnitt haben. Allgemein ist man bei der erfindungsgemäßen Vorrichtung hinsichtlich der Wahl der Querschnittsform der Trommel freier als beim Stand der Technik, da es nicht darauf ankommt, ständig neue Teile an die Oberfläche der in der Trommel befindlichen Schüttung befördern zu müssen.

Bei der erfindungsgemäßen Vorrichtung dienen die Seitenwände der Trommel als Anode. Dies bedingt eine Ausführung der Seitenwände aus Metall, beispielsweise aus einer Titanlegierung. Vorzugsweise sind die Seitenwände der Trommel perforiert, um einen möglichst ungehinderten Zutritt des Elektrolytbades zum spaltförmigen Arbeitsraum in der Trommel zu gewährleisten. Ein weiterer Vorteil perforierter Seitenwände ist darin zu sehen, dass man gegenüber herkömmlichen, aus dem Stand der Technik bekannten Vorrichtungen, bei denen die Trommel als Anode dient und in der Regel perforiert ist, hinsichtlich der Materialauswahl und konstruktiven Ausführung der Trommelwand freier ist. Auf diesen Gesichtspunkt wird später im Zusammenhang mit bevorzugten Ausführungsformen der erfindungsgemäßen Vorrichtung noch näher eingegangen werden.

Vorzugsweise ist bei der erfindungsgemäßen Vorrichtung die Spaltbreite des Arbeitsraumes verstellbar. Auf diese Weise kann der Arbeitsraum der Geometrie und den Abmessungen der jeweils zu bearbeitenden Teile angepasst werden. Bei einer bevorzugten Ausführungsform ist die Spaltbreite des Arbeitsraumes in einem Bereich verstellbar, der dem Einfachen bis 10-fachen des Durchmessers der zu behandelnden Metallteile entspricht.

Bei bevorzugten Ausführungsbeispielen der erfindungsgemäßen Vorrichtung weist der Arbeitsraum Einbauten zu seiner Unterteilung und/oder zur Führung der Metallteile während einer Drehung der Trommel auf. Durch solche Einbauten kann noch besser verhindert werden, dass Teile sich ineinander stecken. Die Einbauten können den Arbeitsraum beispielsweise in mehrere Kammern unterteilen. Die Einbauten kön nen so gestaltet sein, dass sie die Bewegungsfreiheit der einzelnen Teile beschränken, so dass die Teile sich nicht miteinander verhaken können.

Um die Trommel der erfindungsgemäßen Vorrichtung drehen zu können, ist gemäß einer Ausführungsform an jeder Seitenwand der Trommel außen eine Welle befestigt. Die beiden außen an den Trommelseitenwänden befestigten Wellen fluchten miteinander und legen die Drehachse der Trommel fest. Wenn die beiden Wellen sich nicht in den Arbeitsraum der Trommel erstrecken, bleibt Letzterer unbeeinträchtigt. Die erfindungsgemäße Vorrichtung kann mehrere Trommeln aufweisen. Jede Trommel kann ihre eigenen beiden Wellen aufweisen, oder es können mehrere Trommeln durch miteinander fluchtende Wellenabschnitte miteinander verbunden sein.

Gemäß einer anderen Ausführungsform ist die Trommel in einer drehbaren Halterung aufgenommen und es ist außen an zwei gegenüberliegenden Seiten der Halterung je eine Welle befestigt. Diese beiden Wellen fluchten miteinander und legen die Drehachse der Trommel fest. Die erfindungsgemäße Vorrichtung kann mehrere drehbare Halterungen aufweisen.

Gemäß einer noch anderen Ausführungsform sind mehrere Trommeln in einer drehbaren Halterung aufgenommen, wobei die Halterung eine die Drehachse festlegende Welle aufweist, beiderseits derer wenigstens zwei Trommelaufnahmegestelle zur Drehung mit der Welle befestigt sind. Jeweils zwei Trommelaufnahmegestelle können bezüglich der Welle in einer gemeinsamen Ebene angeordnet sein. In axialer Richtung der Welle können mehrere solcher jeweils zwei Trommelaufnahmegestelle aufweisender Ebenen angeordnet sein, so dass die Kapazität der erfindungsgemäßen Vorrichtung nach Bedarf festgelegt werden kann. Statt der paarweise in einer gemeinsamen Ebene zur Drehung mit der Welle angebrachten Trommelaufnahmegestelle können die einzelnen Trommelaufnahmegestelle aber auch bezüglich der Welle axial versetzt zueinander angeordnet sein. Bei einer vorteilhaften Ausgestaltung sind die Trommelaufnahmegestelle einseitig offen und zum Einstecken und Herausziehen der Trommeln ausgebildet. Ein Beschicken und Entleeren der Trommeln ist auf diese Weise schnell und damit wirtschaftlich möglich, weil die Halterung nicht aus dem Elektrolytbad herausgenommen werden muss, sondern lediglich die einzelnen Trommeln aus der Halterung.

Eine Ausführungsform der erfindungsgemäßen Vorrichtung weist zum einfachen Befüllen und Entleeren des Arbeitsraumes eine verschließbare Öffnung im Trommelmantel auf. Zum Entleeren des Arbeitsraumes wird die Trommel so positioniert, dass die verschließbare Öffnung unten zu liegen kommt. Beim Öffnen sorgt dann die Schwerkraft für eine selbsttätige Entleerung der Trommel. Zum erneuten Befüllen braucht die Trommel dann nur um 180° gedreht zu werden, so dass die Öffnung oben zu liegen kommt.

Eine etwas abgewandelte Ausführungsform weist im Trommelmantel eine erste verschließbare Öffnung zum Befüllen und eine gegenüberliegende zweite verschließbare Öffnung zum Entleeren des Arbeitsraumes auf. Auf diese Weise muss die Trommel nach einer Entleerung des Arbeitsraumes zum erneuten Befüllen nicht mehr um 180° gedreht werden.

Bei einer anderen Ausführungsform der erfindungsgemäßen Vorrichtung ist zum Befüllen und Entleeren des Arbeitsraumes wenigstens eine Seitenwand der Trommel so ausgebildet, dass sie zu öffnen ist oder abnehmbar ist. Eine solche Ausführungsform eignet sich insbesondere für Trommeln, die wie zuvor beschrieben in einer drehbaren Halterung aufgenommen sind und/oder die mit Einbauten versehen sind.

Bei manchen bevorzugten Ausführungsformen der erfindungsgemäßen Vorrichtung ist der Trommelmantel durch einen als separates Bauteil ausgeführten Rahmen gebildet. Dieser Rahmen hindert die im Arbeitsraum befindlichen Metallteile am Herausfallen und kann ferner die Funktion haben, die Trommelseitenwände zu fixieren. Als Werkstoff für den Rahmen eignen sich alle Kunststoffe und Metalle, die bei den im jeweiligen Behandlungsprozess auftretenden Bedingungen beständig sind. Der Rahmen kann beispielsweise zwischen den beiden Trommelseitenwänden angeordnet sein. Bei einer solchen Ausführungsform lassen sich durch unterschiedlich breite Rahmen einfach unterschiedliche Spaltbreiten des Arbeitsraumes einstellen.

Der Rahmen kann gemäß einer anderen Ausführungsform jedoch auch die beiden Trommelseitenwände übergreifen. Auf der Innenseite des Rahmens können dann mehrere Nuten vorgesehen sein, in die die Trommelseitenwände eingesteckt werden. Durch Wahl der entsprechenden Nuten wird die gewünschte Spaltbreite des Arbeitsraumes festgelegt.

Gemäß einer noch anderen Ausführungsform einer erfindungsgemäßen Vorrichtung ist der Trommelmantel durch ineinander passende Umkantungen der Seitenwände gebildet. Bei einer solchen Ausführungsform kann die Spaltbreite des Arbeitsraumes einfach durch aufeinander zu bzw. voneinander weg bewegen der Trommelseitenwände eingestellt werden.

Bei allen Ausführungsformen der erfindungsgemäßen Vorrichtung ist vorzugsweise wenigstens eine Kathode auf jeder Seite der Trommel mit Abstand zur entsprechenden Seitenwand und parallel zur Seitenwand im Elektrolytbad angeordnet. Eine solche Kathodenanordnung ist konstruktiv einfacher zu realisieren als die beim Stand der Technik gewählte Anordnung mit einer Kathode im Zentrum der Trommel.

Die eingangs genannte Aufgabe wird auch durch ein Verfahren zur elektrochemischen Oberflächenbehandlung von Metallteilen in einem Elektrolytbad gelöst, das die Schritte des Bereitstellens einer Trommel zur Aufnahme von zu behandelnden Metallteilen, wobei die Trommel einen Mantel und Seitenwände aufweist, um eine Achse drehbar ist und wobei der Mantel und die Seitenwände einen spaltförmigen Arbeitsraum mit einer Spaltbreite begrenzen, des Vorgebens der Spaltbreite derart, dass während der elektrochemischen Oberflächenbehandlung der Metallteile im Wesentlichen alle im Arbeitsraum befindlichen Metallteile gleichermaßen mit Strom beaufschlagt werden, des annähernd vollständigen Füllens des Arbeitsraumes mit zu behandelnden Metallteilen, des Eintauchens der mit Metallteilen befüllten Trommel in das Elektrolytbad, des Schaltens der Seitenwände der Trommel als Anode, des Bereitstellens wenigstens einer Kathode auf jeder Seite der Trommel mit Abstand zur entsprechenden Seitenwand und parallel zu dieser im Elektrolytbad, und des Bestromens der Anode und der Kathoden mit Gleichstrom sowie langsames Drehen der Trommel um ihre Drehachse während einer vorbestimmten Behandlungsdauer umfasst.

Die Erfindung wird im Folgenden anhand der beigefügten, schematischen Figuren näher erläutert. Es zeigt:
- Figur 1: das Funktionsprinzip einer herkömmlichen Vorrichtung zur elektroche- mischen Oberflächenbehandlung,
- Figur 2: eine erste Ausführungsform einer erfindungsgemäßen Vorrichtung zur elektrochemischen Oberflächenbehandlung im Schnitt,
- Figur 3: eine Trommel einer abgewandelten erfindungsgemäßen Vorrichtung im Schnitt,
- Figur 4: eine weitere Abwandlung der Trommel einer erfindungsgemäßen Vor- richtung im Schnitt,
- Figur 5: eine noch weitere Abwandlung der Trommel einer erfindungsgemäßen Vorrichtung im Schnitt,
- Figur 6: eine grundsätzlich andere Ausführungsform der Trommel einer erfin- dungsgemäßen Vorrichtung im Schnitt,
- Figur 7: eine Schnittansicht einer Ausführungsform einer erfindungsgemäßen Vorrichtung, bei der die Trommel in einer drehbaren Halterung aufge- nommen ist,
- Figur 8: die Ausführungsform aus Figur 7 in Draufsicht,
- Figur 9: eine mit Einbauten versehene Trommel einer erfindungsgemäßen Vor- richtung in auseinandergezogener und räumlicher Darstellung, und
- Figur 10: eine räumliche Ansicht einer weiteren Ausführungsform einer erfin- dungsgemäßen Vorrichtung, bei der Trommeln in einer drehbaren Hal- terung aufgenommen sind.

Zum besseren Verständnis der vorliegenden Erfindung wird zunächst anhand von Figur 1 das Funktionsprinzip der elektrochemischen Oberflächenbehandlung von Metallteilen erläutert. Figur 1 zeigt hierzu schematisch eine aus dem Stand der Technik bekannte Vorrichtung zur elektrochemischen Oberflächenbehandlung von Metallteilen in einem Elektrolytbad. Die Vorrichtung hat eine Trommel T mit einem Trommelmantel M und zwei Seitenwänden E, von denen in Figur 1 die dem Betrachter zugewandte Seitenwand E nicht dargestellt ist, um einen Einblick in das Innere der Trommel T zu ermöglichen.

In der Trommel T befindet sich eine Schüttung S aus zu bearbeitenden Metallteilen. Die Trommel T ist nahezu vollständig in ein Elektrolytbad B eingetaucht. Als Anode A zur elektrochemischen Oberflächenbehandlung dient der aus einem leitfähigen Metall bestehende Trommelmantel M. Eine Kathode K₁ umgibt die Trommel T im Elektrolytbad, während eine weitere Kathode K₂ im Zentrum der Trommel T angeordnet ist.

Zur elektrochemischen Bearbeitung werden die Anode A sowie die beiden Kathoden K₁ und K₂ mit Gleichstrom bestromt und die Trommel T wird in Richtung des Pfeils R um eine Drehachse X gedreht. Aufgrund des Faraday-Effektes, der die im Inneren der Schüttung S befindlichen Metallteile abschirmt, werden letztere nicht bearbeitet. Durch die aufgrund der Drehung der Trommel T erfolgende Umwälzung der einzelnen Metallteile in der Schüttung S gelangen jedoch immer wieder andere Metallteile an die Oberfläche der Schüttung S und werden dort bearbeitet.

Figur 2 zeigt im Schnitt ein erstes Ausführungsbeispiel einer erfindungsgemäßen Vorrichtung 10 zur elektrochemischen Oberflächenbehandlung von Metallteilen. Die Vorrichtung 10 weist eine um eine Achse X drehbare Trommel 12 mit einem Mantel 14 und Seitenwänden 16, 18 auf. Die Seitenwände 16, 18, die aus einem leitfähigen Metall bestehen und im gezeigten Ausführungsbeispiel perforiert sind, begrenzen zusammen mit dem Mantel 14 einen spaltförmigen Arbeitsraum 20 zur Aufnahme der zu behandelnden Metallteile. Der Mantel 14 besteht hier aus einem unter Prozessbedingungen beständigen Kunststoff, er kann jedoch aus jedem Material bestehen, welches den Prozessbedingungen standhält. Zum Befüllen und Entleeren des Arbeitsraumes 20 können eine oder mehrere nicht gezeigte Öffnungen vorgesehen sein. Beispielsweise kann im Trommelmantel 14 eine einzige Öffnung vorhanden sein. Zum Befüllen wird die Trommel 12 so gedreht, dass sich diese Öffnung oben befindet. Zum Entleeren wird die Trommel 12 dann so gedreht, dass sich die Öffnung unten befindet. Alternativ können zwei einander gegenüberliegende Öffnungen im Trommelmantel 14 vorhanden sein, so dass die Trommel 12 bei entsprechender Stellung (eine Öffnung unten und eine Öffnung oben) zunächst entleert und nach Verschließen der unteren Öffnung von oben wieder befüllt werden kann, ohne dass eine Drehung der Trommel 12 notwendig ist. Gemäß einer noch anderen Alternative können in der oder den Seitenwänden 16, 18 eine oder mehrere Öffnungen vorgesehen sein oder die Seitenwand kann so gestaltet sein, dass sie als Ganzes abnehmbar ist. Eine solche Ausführungsform wird später im Zusammenhang mit Figur 9 noch näher beschrieben.

Der Arbeitsraum 20 hat eine als Spaltbreite W bezeichnete Abmessung in Axialrichtung, die deutlich kleiner als eine normal dazu gerichtete Abmessung L ist. Wenn die Trommel 12 eine kreiszylindrische Gestalt hat, dann entspricht die Abmessung L dem Durchmesser des Arbeitsraumes 20. Hat die Trommel 12 einen quadratischen Querschnitt, dann entspricht die Abmessung L der Seitenlänge des Arbeitsraumes 20. Die Trommel 12 kann jedoch auch einen dreieckigen, vieleckigen oder andersartigen Querschnitt aufweisen, entscheidend ist lediglich, dass die Spaltbreite W klein im Vergleich zur Erstreckung des Arbeitsraumes 20 in Richtung der Abmessung L ist.

An jeder Seitenwand 16, 18 ist außen eine Welle 22, 24 befestigt. Die beiden Wellen 22, 24, die in nicht dargestellten Lagern drehbar aufgenommen sind, fluchten miteinander und legen die Drehachse X der Trommel 12 fest.

Im Betrieb der Vorrichtung 10 ist der Arbeitsraum 20 annähernd vollständig mit einer Schüttung S aus zu bearbeitenden Metallteilen befüllt. Die Trommel 12 mit den darin befindlichen Metallteilen ist in ein Elektrolytbad B ein- bzw. untergetaucht. Die leitfähigen Seitenwände 16, 18 der Trommel 12 dienen als Anode eines Prozessstromkreises, zu dem ferner zwei Kathoden 26, 28 gehören, von denen sich jeweils eine auf jeder Seite der Trommel 12 mit etwas Abstand und parallel zur entsprechenden Seitenwand 16, 18 in das Elektrolytbad B erstreckt. Die Stromzuführung zu den als Anode dienenden Seitenwänden 16, 18 kann beispielsweise über die Wellen 22, 24 erfolgen.

Die die Schüttung S bildenden Metallteile stehen in Kontakt mit den Innenseiten der Seitenwände 16, 18, so dass der zur Anode gelangende Strom durch Berührungskontakt an die zu behandelnden Metallteile weitergeleitet wird. Aufgrund der im Verhältnis zur Erstreckung L geringen Spaltbreite W des Arbeitsraumes 20 tritt der Faraday-Effekt nicht störend in Erscheinung, d.h. auch die im Inneren der Schüttung S befindlichen Metallteile werden bestromt und folglich elektrochemisch oberflächenbehandelt. Weil der Faraday-Effekt praktisch nicht vorhanden ist, kann der durch den Prozessstromkreis fließende Strom so hoch gewählt werden, dass die Behandlungsdauer sehr kurz ist und im Wesentlichen derjenigen Zeit entspricht, die zur Behandlung eines einzelnen Metallteils erforderlich ist. Während der Behandlungszeitdauer wird die Trommel 12 langsam gedreht, symbolisiert durch den Pfeil R in Figur 2, um Kontaktstellen zwischen den einzelnen Metallteilen bzw. zwischen den Metallteilen und einer angrenzenden Seitenwand 16 oder 18 immer wieder neu zu schaffen.

Unter Bezugnahme auf die Figuren 3 bis 6 werden nun verschiedene Bauformen der Trommel 12 beschrieben. Gemäß Figur 3 ist der Mantel 14 der Trommel 12 von einem Rahmen 30 gebildet, der die beiden Seitenwände 16, 18 übergreift und sie so fixiert. Gemäß Figur 4 ist ein Rahmen 30a zwischen den beiden Seitenwänden 16, 18 der Trommel 12 angeordnet. Bei beiden Ausführungsformen kann die Spaltbreite W des Arbeitsraumes 20 auf einfache Weise durch Verwendung eines Rahmens 30, 30a mit entsprechender Breite eingestellt werden. Insbesondere bei der Ausführung nach Figur 4 kann der Rahmen 30a als sogenannter Wechselrahmen ausgebildet sein, d.h. der Rahmen 30a ist mittels einfach lösbarer Verbindungsmechanismen mit den beiden Seitenwänden 16, 18 verbunden. Auch beim Rahmen 30 aus Figur 3 ist eine solche Ausgestaltung möglich, beispielsweise kann dieser Rahmen 30 aufklappbar gestaltet sein, so dass sich die von ihm gehaltenen Seitenwände 16, 18 einfach entnehmen lassen.

Figur 5 zeigt eine Trommel 12 mit einem abgewandelten Rahmen 30b, der auf seiner Innenseite mit hier gleichmäßig in Achsrichtung X voneinander beabstandeten Nuten 32 versehen ist, die zur Aufnahme der Seitenwände 16, 18 dienen. Durch Auswahl der entsprechenden Nuten 32 für die Seitenwände 16, 18 wird die gewünschte Spaltbreite W des Arbeitsraumes 20 eingestellt.

Gemäß Figur 6 wird der Mantel 14 der Trommel 12 durch Umkantungen 34, 36 der Seitenwände 16, 18 gebildet. Dabei können die Umkantungen 36 der Seitenwand 18 in den von den Umkantungen 34 der Seitenwand 16 umgrenzten Raum eingeschoben werden. Auf diese Weise lässt sich die Spaltbreite W des Arbeitsraumes 20 ebenfalls innerhalb der Grenzen, die durch die Abmessungen der Umkantungen 34, 36 in Achsrichtung X vorgegeben sind, einstellen. Es versteht sich, dass bei dieser Ausführungsform die Umkantungen 34, 36 in aller Regel aus demselben Material bestehen wie die Seitenwände 16, 18. Die Umkantungen 34, 36 brauchen nicht perforiert zu sein.

Die Figuren 7 und 8 zeigen ein abgewandeltes Ausführungsbeispiel der Vorrichtung 10. Im Unterschied zum ersten Ausführungsbeispiel sind an der Trommel 12 selbst keine Wellen 22, 24 befestigt, sondern die Trommel 12 ist in einer drehbaren Halterung 38 aufgenommen. An der drehbaren Halterung 38 ist außen an zwei gegenüberliegenden Seiten je eine Welle 40, 42 befestigt. Die beiden Wellen 40, 42 fluchten miteinander und legen die Drehachse X für die Trommel 12 fest. Die drehbare Halterung 38 kann jede beliebige Gestalt und konstruktive Ausführung haben, die dazu geeignet ist, die Trommel 12 aufzunehmen. Gemäß Figur 8 ist die drehbare Halterung 38 ein weitgehend offenes Gestell 43, in dem die Trommel 12 durch zwei Sicherungsklammern 44 am Herausfallen gehindert wird. Obwohl die Trommel 12 und die drehbare Halterung 38 im gezeigten Ausführungsbeispiel eine quaderförmige Gestalt haben, können selbstverständlich viele andere Formen zum Einsatz gelangen. So kann die Trommel 12 beispielsweise kreiszylindrisch sein oder einen polygonalen Querschnitt aufweisen. Die drehbare Halterung 38 muss nicht notwendigerweise eine der Trommel 12 entsprechende Gestalt haben, solange sie nur zum sicheren Halten der Trommel 12 geeignet ist.

Figur 9 zeigt eine Trommel 12, bei der die Seitenwand 16 abnehmbar ausgebildet ist. Ein Befüllen und Entleeren des Arbeitsraumes 20 ist so einfach und vollständig möglich. An der Seitenwand 16 ist die Welle 22 befestigt, analog dazu ist an der Seitenwand 18 die Welle 24 befestigt (nicht dargestellt). Werden diese beiden Wellen 22, 24 weggelassen, eignet sich die in Figur 9 wiedergegebene Trommel 12 auch zur Verwendung in einer Vorrichtung 10 gemäß den Figuren 7 und 8.

In Figur 9 sind ferner Einbauten 46 im Arbeitsraum 20 gezeigt. Die Einbauten 46 haben hier die Gestalt von Trennwänden, die den Arbeitsraum 20 in vier gleich große Kammern 48 unterteilen. Die Einbauten 20 begrenzen die Bewegungsfähigkeit der zu behandelnden Metallteile im Arbeitsraum 20 und sind insbesondere dann vorteilhaft, wenn die Metallteile zum ineinander stecken oder verhaken neigen. Andere Einbauten, beispielsweise in Form einer spiralförmigen Wand im Arbeitsraum 20, können ebenfalls verwendet werden. Die Einbauten werden zur optimalen Wirksamkeit auf die Geometrie und die Abmessungen der zu behandelnden Metallteile abgestimmt.

In Figur 10 ist ein nochmals abgewandeltes Ausführungsbeispiel einer Vorrichtung 10 in räumlicher Ansicht dargestellt, das in Übereinstimmung mit dem in den Figuren 7 und 8 gezeigten Ausführungsbeispiel eine Halterung 38a aufweist, in der mehrere Trommeln 12 (im dargestellten Beispiel sechs Stück) aufgenommen sind. Die Halterung 38a hat eine Welle 50, die die Drehachse X der gesamten Vorrichtung 10 festlegt. An der Welle 50 sind beiderseits derselben sechs hier U-förmige Trommelaufnahmegestelle 52 befestigt, die jeweils eine Trommel 12 aufnehmen können. Je zwei Trommelaufnahmegestelle 52 sind bezüglich der Welle 50 in einer gemeinsamen Ebene angeordnet. Drei solcher Ebenen sind im gezeigten Ausführungsbeispiel axial vorzugsweise gleichmäßig voneinander beabstandet auf der Welle 50 angeordnet.

Jedes Trommelaufnahmegestell 52 ist einseitig offen, so dass eine zugehörige Trommel 12 einfach in das Trommelaufnahmegestell 52 eingesteckt und wieder herausgezogen werden kann, ohne die Halterung 38a aus dem hier nicht dargestellten Elektrolytbad herausnehmen zu müssen. Das Beschicken und Entleeren der Trommeln 12 ist somit rasch und wirtschaftlich möglich.

Eine solche Ausführungsform, bei der die Trommelaufnahmegestelle 52 zur Drehung mit der Welle 50 verbunden sind, ermöglicht auf einfache Weise eine Anpassung der Kapazität der Vorrichtung 10 an vorgegebene Bedürfnisse, indem mehr oder weniger Trommelaufnahmegestelle 52 vorgesehen werden. In Abweichung vom dargestellten Ausführungsbeispiel können die Trommelaufnahmegestelle 52 selbstverständlich auch eine andere Form haben und brauchen nicht paarweise in einer Ebene angeordnet zu sein. Die Kathoden, die im Betriebszustand zwischen den Trommeln 12 und außerhalb der axial ersten und letzten Trommel 12 vorzugsweise parallel zu den Trommelseitenwänden angeordnet sind, wurden aus Gründen der besseren Übersichtlichkeit in Figur 10 weggelassen.

Obwohl nicht dargestellt, kann die Vorrichtung 10 ohne Weiteres mehrere Trommeln 12 in einem Elektrolytbad B umfassen, gegebenenfalls in einer entsprechenden Anzahl drehbarer Halterungen 38. Beispielsweise können mehrere Trommeln hintereinander aufgereiht und durch Wellenabschnitte, die zusammen die Drehachse X festlegen, miteinander verbunden sein. Alternativ können mehrere Trommeln 12 mit jeweils eigener Drehachse X in dem Elektrolytbad B angeordnet sein.

## Patentansprüche

1. Vorrichtung zur elektrochemischen Oberflächenbehandlung einer Vielzahl von Metallteilen als Schüttgut in einem Elektrolytbad (B), mit einer Anode und einer Ka-thode und einer Trommel (12) zur Aufnahme der zu behandelnden Metallteile, die einen Mantel (14) und Seitenwände (16, 18) aufweist und um eine Achse (X) drehbar ist,
**dadurch gekennzeichnet, dass**
- die Seitenwände (16, 18) der Trommel (12) als Anode dienen,
- die Seitenwände (16, 18) zusammen mit dem Mantel (14) einen spaltförmigen Arbeitsraum (20) mit einer Spaltbreite (W) begrenzen, die durch den Abstand zwischen den Seitenwänden (16, 18) definiert ist und die klein ist gegenüber einer normal dazu gerichteten Abmessung (L) des Arbeitsraumes (20), und dass ,
- die Spaltbreite (W) in Abhängigkeit der Größe und/oder der Geometrie der zu behandelnden Metallteile so gewählt ist, dass die Kontaktfläche der beiden Seitenwände (16, 18) der Trommel (12) groß ist im Verhältnis zum Schüttungsvolumen, so dass während der elektrochemischen Oberflächenbehandlung der Metallteile alle im Arbeitsraum (20) befindlichen Metallteile im Wesentlichen gleichermaßen mit Strom beaufschlagt werden.

2. Vorrichtung nach Anspruch 1,
**dadurch gekennzeichnet, dass** die Seitenwände (16, 18) perforiert sind.

3. Vorrichtung nach Anspruch 1 oder 2,
**dadurch gekennzeichnet, dass** die Spaltbreite (W) verstellbar ist.

4. Vorrichtung nach Anspruch 3,
**dadurch gekennzeichnet, dass** die Spaltbreite (W) vom Ein- bis zum Zehnfachen des
Durchmessers der zu behandelnden Metallteile verstellbar ist.

5. Vorrichtung nach einem der vorhergehenden Ansprüche,
**dadurch gekennzeichnet, dass** der Arbeitsraum (20) Einbauten (46) zu seiner Unterteilung und/oder zur Führung der Metallteile während einer Drehung der Trommel (12) aufweist.

6. Vorrichtung nach einem der vorhergehenden Ansprüche,
**dadurch gekennzeichnet, dass** außen an jeder Seitenwand (16, 18) eine Welle (22, 24) befestigt ist, wobei die beiden Wellen (22, 24) miteinander fluchten und die Drehachse (X) festlegen.

7. Vorrichtung nach einem der Ansprüche 1 bis 5,
**dadurch gekennzeichnet, dass** die Trommel (12) in einer drehbaren Halterung (38) aufgenommen ist, an der außen an zwei gegenüberliegenden Selten je eine Welle (40, 42) befestigt ist, wobei die beiden Wellen (40, 42) miteinander fluchten und die Drehachse (X) festlegen.

8. Vorrichtung nach einem der Ansprüche 1 bis 5,
**dadurch gekennzeichnet, dass** mehrere Trommeln (12) in einer drehbaren Halterung (38a) aufgenommen sind, wobei die Halterung (38a) eine die Drehachse (X) festlegende Welle (50) aufweist, beiderseits derer wenigstens zwei Trommelaufnahmegestelle (52) zur Drehung mit der Welle (50) befestigt sind.

9. Vorrichtung nach Anspruch 8,
**dadurch gekennzeichnet, dass** die Trommelaufnahmegestelle (52) einseitig offen und zum Einstecken und Herausziehen der Trommeln (12) ausgebildet sind.

10. Vorrichtung nach einem der vorhergehenden Ansprüche,
**dadurch gekennzeichnet, dass** der Mantel (14) eine verschließbare Öffnung zum Befüllen und Entleeren des Arbeitsraumes (20) aufweist.

11. Vorrichtung nach einem der Ansprüche 1 bis 9,
**dadurch gekennzeichnet, dass** der Mantel (14) eine erste verschließbare Öffnung zum Befüllen und eine gegenüberliegende zweite verschließbare Öffnung zum Entleeren des Arbeitsraumes (20) aufweist.

12. Vorrichtung nach einem der Ansprüche 1 bis 9,
**dadurch gekennzeichnet, dass** zum Befüllen und Entleeren des Arbeitsraumes (20) wenigstens eine Seitenwand (16, 18) der Trommel (12) zu öffnen ist oder abnehmbar ausgebildet ist.

13. Vorrichtung nach einem der vorhergehenden Ansprüche,
**dadurch gekennzeichnet, dass** der Mantel (14) der Trommel (12) durch einen als separates Bauteil ausgeführten Rahmen (30; 30a; 30b) gebildet ist.

14. Vorrichtung nach Anspruch 13,
**dadurch gekennzeichnet, dass** der Rahmen (30a) zwischen den beiden Seitenwänden (16, 18) angeordnet ist.

15. Vorrichtung nach Anspruch 13,
**dadurch gekennzeichnet, dass** der Rahmen (30) die beiden Seitenwände (16, 18) übergreift.

16. Vorrichtung nach einem der Ansprüche 1 bis 12,
**dadurch gekennzeichnet, dass** der Mantel (14) der Trommel (12) durch ineinander passende Umkantungen (34, 36) der Seitenwände (16, 18) gebildet ist.

17. Vorrichtung nach einem der vorhergehenden Ansprüche,
**dadurch gekennzeichnet, dass** wenigstens eine Kathode (26, 28) auf jeder Seite der Trommel (12) mit Abstand und parallel zur entsprechenden Seitenwand (16, 18) im Elektrolytbad (B) angeordnet ist.

18. Vorrichtung nach einem der vorhergehenden Ansprüche,
**dadurch gekennzeichnet, dass** sich gleichzeitig mehrere Trommeln (12) im Elektrolytbad (8) befinden.

19. Verfahren zur elektrochemischen Oberflächenbehandlung einer Vielzahl von Metallteilen als Schüttgut in einem Elektrolytbad, mit den Schritten:
- Bereitstellen einer Trommel zur Aufnahme der zu behandelnden Metallteile, die einen Mantel und Seitenwände aufweist und um eine Achse drehbar ist, wobei der Mantel und die Seitenwände einen spaltförmigen Arbeitsraum mit einer Spaltbreite (W) begrenzen, die durch den Abstand zwischen den Seitenwänden definiert ist und die klein ist gegenüber einer normal dazu gerichteten Abmessung (L) des Arbeitsraumes,
- Vorgeben der Spaltbreite (W) derart, dass die Kontaktfläche der beiden Seitenwände der Trommel groß ist im Verhältnis zum Schüttungsvolumen, so dass während der elektrochemischen Oberflächenbehandlung der Metallteile Im Wesentlichen alle Im Arbeitsraum befindlichen Metallteile gleichermaßen mit Strom beaufschlagt werden,
- annähernd vollständiges Füllen des Arbeitsraumes mit zu behandelnden Metallteilen,
- Eintauchen der mit Metallteilen befüllten Trommel in das Elektrolytbad,
- Schalten der Seitenwände der Trommel als Anode,
- Bereitstellen wenigstens eine Kathode auf jeder Seite der Trommel mit Abstand zur entsprechenden Seitenwand und parallel zu dieser im Elektrolytbad, und
- Bestromen der Anode und der Kathoden mit Gleichstrom und langsames Drehen der Trommel um ihre Drehachse während einer vorbestimmten Behandlungsdauer.

## Claims

1. Device for electrochemical surface treatment of a plurality of metal parts in form of bulk material in an electrolyte bath (B), said device comprising an anode and a cathode as well as a drum (12) for receiving the metal parts to be treated, which drum comprises a jacket (14) and side walls (16, 18) and is rotatable about an axis (X),
**characterized in that**
- the side walls (16, 18) of the drum (12) serve as an anode,
- the side walls (16, 18), together with the jacket (14), delimit a gap-shaped working space (20) having a gap width (W) which is defined by the distance between the side walls (16, 18) and is small compared to a dimension (L) of the working space (20) arranged normal thereto, and **in that**
- the gap width (W) is chosen as a function of the size and/or geometry of the metal parts to be treated such that the contact surface of the two side walls (16, 18) of the drum (12) is large in relation to the packing volume so that all metal parts located in the working space (20) are charged with current in a substantially equal measure during the electrochemical surface treatment of the metal parts.

2. Device according to claim 1,
**characterized in that** the side walls (16, 18) are perforated.

3. Device according to claim 1 or 2,
**characterized in that** the gap width (W) is adjustable.

4. Device according to claim 3,
**characterized in that** the gap width (W) is adjustable from the onefold to tenfold amount of the diameter of the metal parts to be treated.

5. Device according to any one of the preceding claims,
**characterized in that** the working space (20) comprises built-in components (46) for separation thereof and/or for guiding the metal parts during rotation of the drum (12).

6. Device according to any one of the preceding claims,
**characterized in that** a shaft (22, 24) is mounted on the outside of each side wall (16, 18), wherein the two shafts (22, 24) are aligned with each other and define the axis of rotation (X).

7. Device according to any one of claims 1 to 5,
**characterized in that** the drum (12) is received in a rotatable support means (38), on the outside of which one shaft (40, 42) each is mounded on two opposite sides, wherein the two shafts (40, 42) are aligned with each other and define the axis of rotation (X).

8. Device according to any one of claims 1 to 5,
**characterized in that** a number of drums (12) are received in a rotatable support means (38a), wherein the support means (38a) comprises a shaft (50) defining the axis of rotation (X), on both sides of which at least two drum receiving frames (52) are mounted for rotation with the shaft (50).

9. Device according to claim 8,
**characterized in that** the drum receiving frames (52) are open on one side and are adapted for inserting and withdrawing the drums (12).

10. Device according to any one of the preceding claims,
**characterized in that** the jacket (14) comprises a closable opening for charging and discharging the working space (20).

11. Device according to any one of claims 1 to 9,
**characterized in that** the jacket (14) comprises a first closable opening for charging and an opposite second closable opening for discharging the working space (20).

12. Device according to any one of claims 1 to 9,
**characterized in that** at least one side wall (16, 18) of the drum (12) can be opened or is removable for charging and discharging the working space (20).

13. Device according to any one of the preceding claims,
**characterized in that** the jacket (14) of the drum (12) is formed by a frame (30; 30a; 30b) which is designed as a separate component.

14. Device according to claim 13,
**characterized in that** the frame (30a) is arranged between the two side walls (16, 18).

15. Device according to claim 13,
**characterized in that** the frame (30) straddles the two side walls (16, 18).

16. Device according to any one of claims 1 to 12,
**characterized in that** the jacket (14) of the drum (12) is formed by overturned portions (34, 36) of the side walls (16, 18) which fit into each other.

17. Device according to any one of the preceding claims,
**characterized in that** at least one cathode (26, 28) is arranged on each side of the drum (12) spaced from and parallel to the respective side wall (16, 18) in the electrolyte bath (B).

18. Device according to any one of the preceding claims,
**characterized in that** a number of drums (12) are located simultaneously in the electrolyte bath (B).

19. Method for electrochemical surface treatment of a plurality of metal parts in form of bulk material in an electrolyte bath, comprising the steps of:
- providing a drum for receiving the metal parts to be treated, which drum comprises a jacket and side walls and is rotatable about an axis, wherein the jacket and the side walls delimit a gap-shaped working space having a gap width (W) which is defined by the distance between the side walls and is small compared to a dimension (L) of the working space arranged normal thereto,
- defining the gap width (W) such that the contact surface of the two side walls of the drum is large in relation to the packing volume so that substantially all metal parts located in the working space are charged with current in equal measure during the electrochemical surface treatment of the metal parts,
- filling the working space essentially fully with the metal parts to be treated,
- immersing the drum filled with metal parts into the electrolyte bath,
- switching the side walls of the drum as an anode,
- providing, on each side of the drum, at least one cathode spaced from and parallel to the corresponding side wall in the electrolyte bath, and
- supplying direct current to the anode and the cathodes and slowly rotating the drum about its axis of rotation during a predetermined treatment period.

## Revendications

1. Dispositif de traitement de surface électrochimique d'un grand nombre d'éléments métalliques se présentant sous forme de matière en vrac dans un bain électrolytique (B), comportant une anode et une cathode ainsi qu'un tambour (12) destiné au logement des éléments métalliques à traiter, lequel présente une enveloppe (14) et des parois latérales (16, 18) et peut tourner autour d'un axe (X), **caractérisé en ce que**
- les parois latérales (16, 18) du tambour (12) servent d'anode,
- les parois latérales (16, 18) délimitent avec l'enveloppe (14) un espace de travail (20) en forme de fente ayant une largeur (W) définie par l'écart entre les parois latérales (16, 18) et une largeur faible par rapport à une dimension (L) de l'espace de travail (20) orientée perpendiculairement à celles-ci, et **en ce que**
- la largeur de fente (W) est choisie en fonction de la taille et/ou de la géométrie des éléments métalliques à traiter de telle manière que la surface de contact des deux parois latérales (16, 18) du tambour (12) est importante par rapport au volume de matière en vrac si bien que tous les éléments métalliques situés dans l'espace de travail (20) reçoivent pour l'essentiel le même courant pendant le traitement de surface électrochimique.

2. Dispositif selon la revendication 1,
**caractérisé en ce que** les parois latérales (16, 18) sont perforées.

3. Dispositif selon la revendication 1 ou 2,
**caractérisé en ce que** la largeur de fente (W) est réglable.

4. Dispositif selon la revendication 3,
**caractérisé en ce que** la largeur de fente (W) est réglable dans une plage comprise entre une fois et dix fois le diamètre des éléments métalliques à traiter.

5. Dispositif selon l'une des revendications précédentes,
**caractérisé en ce que** l'espace de travail (20) présente des aménagements (46) servant à compartimenter ledit espace et/ou à guider les éléments métalliques pendant une rotation du tambour (12).

6. Dispositif selon l'une des revendications précédentes,
**caractérisé en ce qu'**un arbre (22, 24) est fixé à l'extérieur de chaque paroi latérale (16, 18), les deux arbres (22, 24) étant alignés l'un par rapport à l'autre et définissant l'axe de rotation (X).

7. Dispositif selon l'une des revendications 1 à 5,
**caractérisé en ce que** le tambour (12) est logé dans un support mobile en rotation (38a), sur lequel un arbre (40, 42) est respectivement fixé à l'extérieur des deux côtés opposés, les deux arbres (40, 42) étant alignés l'un par rapport à l'autre et définissant l'axe de rotation (X).

8. Dispositif selon l'une des revendications 1 à 5,
**caractérisé en ce que** plusieurs tambours (12) sont logés dans un support mobile en rotation (38a), le support (38a) présentant un arbre (50) définissant l'axe de rotation (X) et de part et d'autre duquel sont fixés au moins deux dispositifs de logement de tambour (52) pour tourner avec l'arbre (50).

9. Dispositif selon la revendication 8,
**caractérisé en ce que** le logement de tambour (52) est ouvert sur un côté et conçu pour permettre l'insertion et l'extraction des tambours (12).

10. Dispositif selon l'une des revendications précédentes,
**caractérisé en ce que** l'enveloppe (14) présente une ouverture pouvant être fermée pour le chargement et la vidange de l'espace de travail (20).

11. Dispositif selon l'une des revendications 1 à 9,
**caractérisé en ce que** l'enveloppe (14) présente une première ouverture pouvant être fermée pour le chargement et une deuxième ouverture opposée pouvant être fermée pour la vidange de l'espace de travail (20).

12. Dispositif selon l'une des revendications 1 à 9,
**caractérisé en ce qu'**au moins une paroi latérale (16, 18) du tambour (12) est conçue pour être ouverte ou être démontée en vue du chargement et de la vidange de l'espace de travail (20).

13. Dispositif selon l'une des revendications précédentes,
**caractérisé en ce que** l'enveloppe (14) du tambour (12) est formée par un cadre (30 ; 30a ; 30b) réalisé sous forme de pièce séparée.

14. Dispositif selon la revendication 13,
**caractérisé en ce que** le cadre (30a) est disposé entre les deux parois latérales (16, 18).

15. Dispositif selon la revendication 13,
**caractérisé en ce que** le cadre (30) vient en prise au dessus des deux parois latérales (16, 18).

16. Dispositif selon l'une des revendications 1 à 12,
**caractérisé en ce que** l'enveloppe (14) du tambour (12) est formée par des rabattements (34, 36) s'emboîtant l'un dans l'autre des parois latérales (16, 18).

17. Dispositif selon l'une des revendications précédentes,
**caractérisé en ce qu'**au moins une cathode (26, 28) est disposée de chaque côté du tambour (12) à distance et parallèlement à la paroi latérale (16, 18) correspondante dans le bain électrolytique (B).

18. Dispositif selon l'une des revendications précédentes,
**caractérisé en ce que** plusieurs tambours (12) se trouvent simultanément dans le bain électrolytique (B).

19. Procédé destiné au traitement de surface électrochimique d'un grand nombre d'éléments métalliques se présentant sous forme de matière en vrac dans un bain électrolytique (B), comprenant les étapes suivantes :
- mise à disposition d'un tambour pour le logement des éléments métalliques à traiter, lequel tambour présente une enveloppe et des parois latérales et peut se tourner autour d'un axe, l'enveloppe et les parois latérales délimitant un espace de travail en forme de fente ayant une largeur (W) définie par l'écart entre les parois latérales (16, 18) et une largeur faible par rapport à une dimension (L) de l'espace de travail (20) orientée perpendiculairement à celles-ci,
- sélection de la largeur de fente (W) de telle manière que la surface de contact des deux parois latérales du tambour est importante par rapport au volume de matière en vrac si bien que tous les éléments métalliques situés dans l'espace de travail reçoivent pour l'essentiel le même courant pendant le traitement de surface électrochimique,
- remplissage quasiment complet de l'espace de travail avec les éléments métalliques à traiter,
- immersion du tambour rempli d'éléments métalliques dans le bain électrolytique,
- mise en circuit des parois latérales du tambour servant d'anode,
- mise à disposition d'au moins une cathode de chaque côté du tambour à distance de la paroi latérale correspondante et parallèlement à celle-ci dans le bain électrolytique, et
- mise sous tension de l'anode et de la cathode au moyen d'un courant continu et la rotation lente du tambour autour de son axe de rotation pendant une durée de traitement déterminée.
